# EUROPÄISCHE PATENTSCHRIFT

(11) **EP 1 655 440 B1**
(45) Veröffentlichungstag und Bekanntmachung des Hinweises auf die Patenterteilung: **06.07.2011**
(21) Anmeldenummer: 05020449.4
(22) Anmeldetag: 20.09.2005
(51) Int. Cl.: E06B 1/62

(54) **Profilleiste zum Herstellen eines Übergangs zwischen einem Bauteil und einer Gebäudefläche**
Profile strip to create a transition between a building element and a building surface
Listel profilé permettant d'établir une transition entre un élément de construction et une surface de bâtiment

(30) Priorität: 08.11.2004 DE 202004017341 U
(43) Veröffentlichungstag der Anmeldung: 10.05.2006
(73) Patentinhaber: Beck, Walter, 35794 Mengerskirchen (DE)
(72) Erfinder: Beck, Walter, 35794 Mengerskirchen (DE)
(74) Vertreter: von den Steinen, Axel

(56) Entgegenhaltungen:
- WO-A-01/88303
- WO-A-01/88304
- AT-U1- 6 819
- DE-A1- 10 023 697
- DE-U1- 20 011 013
- DE-U1- 20 107 556

## Beschreibung

Die Erfindung betrifft eine Profilleiste zum Herstellen eines Übergangs zwischen einem Bauteil, insbesondere einem Rahmenteil, beispielsweise eines Fensters, und einer angrenzenden Fläche eines Gebäudes nach dem Oberbegriff des Anspruchs 1.

Eine gattungsgemäße Profilleiste wird beispielsweise in der DE 100 23 697 A1 und der EP 1 285 143 B1 beschrieben. Bei den dort offenbarten Profilleisten wird zur Überdeckung der Fuge zwischen Profilleiste und Bauteil eine Dichtlippe an die Profilleiste angeformt. Der Körper der Profilleiste selbst besteht dabei aus einem relativ harten Kunststoffmaterial, beispielsweise Hart-PVC, wohingegen die Dichtlippe aus einem weicheren Material als der Rest der Profilleiste besteht, beispielsweise einem Elastomer. Zur Anformung der Dichtlippe an die Profilleiste kann das Elastomermaterial beispielsweise zu dem Hart-PVC der Profilleiste koextrudiert werden.

Die WO 01/88304 A1 und die WO 01/88303 A1 zeigen jeweils eine Profilleiste, welche zur Abdichtung eines Rahmenteils gegenüber einer oberen Putzschicht eines Mauerwerks dient. Die Profilleiste weist zumindest einen Putzschenkel, ein doppelseitig klebendes Dichtband sowie eine abtrennende Schutzlasche mit einem Abdeckmaterial auf. Weiter ist eine Abdeckleiste aus einem elastischen Kunststoffmaterial, zur Überbrückung bzw. Abdichtung einer Fuge zwischen der Profilleiste und dem Rahmenteil, an der Profilleiste mittels Koextrusion angeformt.

Aus der DE 200 11 013 U1 ist eine Profilleiste bekannt, die ebenfalls eine an der Profilleiste angeformte, aus einem vergleichsweise weichen Material gebildete Abdeckleiste aufweist.

Die AT 006 819 U1 beschreibt eine zweiteilig ausgebildete Profilleiste, wobei ein erster Teil mittels eines Dichtbandes an einem Rahmenteil befestigbar ist, und ein zweiter Teil zur Verbindung mit einer Putzschicht vorgesehen ist, wobei der erste und der zweite Teil über einen flexiblen Steg zum Ausgleich einer Relativbewegung verbunden ist. An beiden Teilen der Profilleiste sind jeweils Abdeckleisten aus einem elastischen Material zur Überbrückung einer Fuge vorgesehen.

Eine weitere Profilleiste ist der DE 201 07 556 U1 zu entnehmen, wobei hier ebenfalls zwei aus Weich-PVC bestehende Abdeckleisten an einem vergleichsweise härterem Kunststoffkörper einer Profilleiste angeformt sind.

Nachteilig an diesen Profilleisten ist es, dass die maximal überdeckbare Fugenbreite zwischen Rahmenteil und Profilleiste durch die Breite und Elastizität der Dichtlippe begrenzt ist. Außerdem erfordert die Herstellung solcher Profilleisten mit weicher Dichtlippe ab einer gewissen Breite komplizierte Herstellungsverfahren, wodurch die Produktionskosten signifikant erhöht werden. Weiter Nachteilig ist die relativ geringe Witterungsbeständigkeit von weichen Dichtlippen und die Gefährdung von Beschädigungen, beispielsweise durch spitze Gegenstände oder scharfe Werkzeuge.

Ausgehend von diesem Stand der Technik ist es deshalb Aufgabe der vorliegenden Erfindung, eine neue Profilleiste vorzuschlagen, mit der auch breitere Fugen zwischen Bauteil und Profilleiste überdeckt werden können, wobei die Profilleiste zugleich kostengünstig herstellbar ist.

Diese Aufgabe wird durch eine Profilleiste nach der Lehre des Anspruchs 1 gelöst.

Vorteilhafte Ausführungsformen der Erfindung sind Gegenstand der Unteransprüche.

Die erfindungsgemäße Profilleiste beruht auf dem Grundgedanken, die Überdeckung der Fuge zwischen Profilleiste und Bauteil nicht durch die elastische Verformung einer Dichtlippe zu realisieren, sondern durch eine Abdeckleiste, die beweglich, insbesondere schwenkbar, an der Profilleiste befestigt ist. Durch die Beweglichkeit der Abdeckleiste relativ zur Profilleiste wird es ermöglicht, dass die Abdeckleiste in Abhängigkeit vom Abstand zwischen Profilleiste und Bauteil in unterschiedlichen Stellungen mit ihrem freien Ende an der Außenseite des Bauteils zur Anlage kommen kann. Im Ergebnis wird somit die maximal überdeckbare Fugenbreite nur noch durch die Grenzen des Stellweges der Abdeckleiste, beispielsweise den beiden maximalen Schwenkwinkeln, begrenzt, so dass je nach Gestaltung der Abdeckleiste, insbesondere je nach Länge der Abdeckleiste, auch sehr breite Fugen überdeckbar sind.

Erfindungsgemäß ist die Abdeckleiste einstückig an die Profilleiste angeformt, wodurch sich eine signifikante Senkung der Produktionskosten und eine Vereinfachung der Handhabung ergibt.

Weiter ist die gelenkige Befestigung der Abdeckleiste an der Profilleiste einfach und kostengünstig zwischen Profilleiste und Abdeckleiste durch ein Filmscharnier realisiert. Wird die Profilleiste beispielsweise durch Extrusion eines Kunststoffes hergestellt, kann die Profilleiste und die Abdeckleiste und das dazwischen liegende Filmscharnier in sehr einfacher Weise durch entsprechende Gestaltung der Extrusionsmatrize hergestellt werden.

Besonders große Vorteile hinsichtlich der vereinfachten Produktion ergeben sich, wenn Abdeckleiste und Profilleiste aus dem gleichen Material hergestellt sind, da dann insbesondere bei einstückiger Anformung der Abdeckleiste an die Profilleiste das gesamte Bauteil in sehr einfacher Weise in einem Stück, beispielsweise durch Extrusion, herstellbar ist.

Besonders geeignet zur Herstellung der erfindungsgemäßen Profilleiste sind Kunststoffe und dabei insbesondere Hart-PVC. Diese Materialien lassen sich sehr einfach und kostengünstig durch Extrusion verarbeiten.

Die Befestigung der erfindungsgemäßen Profilleiste am Bauteil kann auf verschiedenste Weise erfolgen. Besonders vorteilhaft ist es, wenn zur Befestigung der Profilleiste ein Dichtband mit beidseitiger Klebeschicht vorgesehen ist. Die eine Klebeschicht kommt dabei auf der Profilleiste selbst zur Anlage und fixiert dadurch das Dichtband an der Profilleiste.

Bei der Montage der Profilleiste am Bauteil gelangt die zweite Klebeschicht an der Oberfläche des Bauteils zur Anlage und fixiert dadurch die Profilleiste in der gewünschten Lage am Bauteil.

Die Klebeschichten zur Fixierung des Dichtbands an der Profilleiste bzw. an dem Bauteil können nach einer bevorzugten Ausführungsform jeweils von einem Klebevlies gebildet werden. Derartiges Klebevliesmaterial gewährleistet eine sehr hohe Klebkraft bei guter Verarbeitbarkeit.

Um eine gute Abdichtung der Fuge zwischen Bauteil und Baukörper zu gewährleisten, beispielsweise um eine hohe Wärmedämmung beim Einbau von Fenstern in ein Mauerwerk zu realisieren, sollte das Dichtband nach einer bevorzugten Ausführungsform im Wesentlichen luftdicht und/oder wasserdicht ausgebildet sein. Diese Dichtigkeit kann insbesondere dadurch realisiert werden, dass das Dichtband eine geschlossenzellige Porenstruktur oder Schaumstruktur aufweist. Alternativ dazu sind aber auch Dichtbänder aus einem insbesondere elastischem Vollmaterial, beispielsweise einem Elastomermaterial, denkbar.

Ergänzend zur Anbringung einer Abdeckleiste an der Profilleiste kann auch ein Positionsstabilisator an der Profilleiste vorgesehen sein. Dieser Positionsstabilisator wird vorzugsweise ebenfalls einstückig angeformt und aus dem gleichen Material wie die Profilleiste, beispielsweise Hart-PVC, hergestellt. Der Positionsstabilisator ist derart ausgerichtet, dass er mit seinem freien Ende an der Außenseite des Bauteils zur Anlage kommen kann und entsprechend seiner eigenen Länge einen bestimmten Mindestabstand zwischen der Klebefläche an der Profilleiste und der Klebefläche am Bauteil sichert.

Die Länge des Positionsstabilisators ist dabei vorzugsweise so gewählt, dass das unbelastete Dichtband mit seiner zum Bauteil gerichteten Seite zumindest geringfügig über das Ende des Positionsstabilisators über steht, so dass die zum Bauteil gerichtete Klebeschicht problemlos am Bauteil zur Anlage bringbar ist. Durch den Positionsstabilisator werden insbesondere unerwünschte Ablösungen der Klebefläche bei Verformung des Bauteils aufgrund von ungleichmäßigen Wärmeausdehnungen verringert bzw. gänzlich ausgeschlossen.

Weiterhin kann neben der Abdeckleiste an der Profilleiste auch eine Anschlagleiste vorgesehen sein, die der lagerichtigen Ausrichtung der Profilleiste relativ zum Bauteil dient. Dazu wird bei Montage der Profilleiste die Anschlagleiste an der Außenseite des Bauteils zur Anlage gebracht, wobei sich durch die Form und Gestaltung der Anschlagleiste ohne Weiteres die lagerichtige Ausrichtung der Profilleiste am Bauteil ergibt.

Zwischen der eigentlichen Profilleiste und der Anschlagleiste sollte vorzugsweise eine Materialschwächung vorgesehen sein, um die Anschlagleiste bei Bedarf in einfacher Weise abtrennen zu können. Dies ist insbesondere immer dann von Vorteil, wenn aufgrund eines kleinen zur Verfügung stehenden Bauraums die Ausrichtung der Profilleiste mit Hilfe der Anschlagleiste gar nicht oder nur sehr schwer realisiert werden kann. In diesen Fällen wird die Anschlagleiste dann kurz vor bzw. bei der Montage abgetrennt und die Ausrichtung der Profilleiste von Hand vorgenommen.

Eine besonders exakte Ausrichtung der Profilleiste ergibt sich, wenn die Anschlagleiste eine Ecke des Bauteils umgreift, da dadurch die Ausrichtung der Profilleiste in zwei Ebenen gewährleistet wird.

Die Form und Gestaltung der Anschlagleiste ist grundsätzlich beliebig. Nach einer bevorzugten Ausführungsform wird durch die Anschlagleiste aber eine Rinne zur Abführung von Feuchtigkeit gebildet. Bei Umgreifen einer Ecke des Bauteils kann dies beispielsweise dadurch realisiert werden, dass die Anschlagleiste das Bauteil in einem bestimmten Abstand umgreift und beispielsweise nur mit ihrem freien Ende an der Oberfläche des Bauteils zur Anlage kommt. Durch die Führung der Anschlagleiste im Abstand zur Oberfläche des Bauteils wird dann ohne Weiteres die Rinne zur Abführung von Feuchtigkeit gebildet.

Weiterhin ist nach einer bevorzugten Ausführungsform der Erfindung zusätzlich zur Abdeckleiste zumindest ein Einputzschenkel an der Profilleiste vorgesehen, mit dem die Profilleiste in einer Putzschicht verankert werden kann.

Am Einputzschenkel sollte dabei bevorzugt eine Fliesenkante vorgesehen sein, an der beim Verfliesen des von der Profilleiste gebildeten Übergangsbereichs das Fliesenmaterial zur Anlage kommen kann. Durch die Anlage der Fliesen an der Fliesenkante wird ohne Weiteres die lagerichtige Ausrichtung des Fliesenmaterials relativ zur Profilleiste gewährleistet, so dass die Fliesarbeiten erheblich vereinfacht werden.

Weiterhin ist es besonders vorteilhaft, wenn an der Profilleiste zusätzlich zur Abdeckleiste eine Schutzlasche vorgesehen ist, an der ein Abdeckmaterial, insbesondere Abdeckfolie, befestigbar ist. Beim Verputzen des Übergangsbereichs zwischen Bauteil und Gebäude kann dann die Sichtfläche des Bauteils in einfacher Weise dadurch geschützt werden, dass das Abdeckinaterial an der Schutzlasche entsprechend befestigt wird und das Bauteil zumindest teilweise überdeckt.

Um die Schutzlasche nach dem Verputzen einfach entfernen zu können, sollte zwischen Schutzlasche und Profilleiste eine Materialschwächung vorgesehen sein. Entlang dieser Materialschwächung kann die Schutzlasche dann in einfacher Weise abgetrennt werden.

Zur Befestigung des Abdeckmaterials an der Schutzlasche kann auf der Schutzlasche ein zweiseitig klebendes Klebeband vorgesehen sein. Mit der einen Klebeschicht wird das Klebeband an der Schutzlasche fixiert. Die zweite Klebefläche dient dann bei Anbringung des Abdeckmaterials zu dessen Befestigung.

Eine Ausführungsform der Erfindung ist in den Zeichnungen schematisch dargestellt und wird nachfolgend beispielhaft erläutert.

### Es zeigen:

- **Fig. 1**: die Einbausituation bei Einbau eines Bauteils in ein Gebäude unter Verwendung einer Profilleiste im Querschnitt;
- **Fig. 2**: die Profilleiste gemäß Fig. 1 im vergrößerten Querschnitt;

In **Fig. 1** ist die Einbausituation bei Einbau eines Bauteils 01, nämlich eines Fensterrahmens, in ein von einem Mauerwerk 02 gebildetes Gebäude 03 unter Verwendung einer Profilleiste 04 im Querschnitt dargestellt. Zur Befestigung des Bauteils 01 im Mauerwerk 02 dient eine Schicht 05 aus Montageschaum. Nach Aushärtung des Montageschaums 05 wird die Innenseite des Mauerwerks 02 mit einer Putzschicht 06 verputzt. Der Übergangsbereich zwischen dem Bauteil 01 und der Putzschicht 06 wird von der Profilleiste 04 gebildet, die vor Anbringung der Putzschicht 06 am Bauteil 01 fixiert worden ist.

Die zwischen der Profilleiste 04 und dem Bauteil 01 gebildete Fuge 07 wird von einer Abdeckleiste 08 übergriffen und dadurch nach außen hin abgedeckt. Neben der Abdeckleiste 08 ist eine Schutzlasche 09 an die Profilleiste 04 angeformt, die an ihrer Außenseite ein Klebeband 10 trägt. An diesem Klebeband 10 kann eine Abdeckfolie während des Verputzens fixiert werden, um die Außenseite des Bauteils 01 vor einer Verschmutzung zu schützen. Nach dem Verputzen wird die Schutzlasche 09 entlang einer Materialschwächung 11 abgetrennt.

Auf der gegenüberliegenden Seite der Profilleiste 04 ist eine Anschlagleiste 12 einstückig an die Profilleiste 04 angeformt. Die Anschlagleiste 12 umgreift die Ecke des Bauteils 01 und kommt mit ihrem freien Ende am Bauteil 01 zur Anlage. Durch die Gestaltung der Anschlagleiste 12 ist eine lagerichtige Ausrichtung der Profilleiste 04 ohne Weiteres und mit einfachen Mitteln möglich. Zwischen der Anschlagleiste 12 und der Profilleiste 04 ist eine Materialschwächung 13 vorgesehen, die ein einfaches Abtrennen der Anschlagleiste 12 in Fällen ermöglicht, in denen die Anschlagleiste beispielsweise aufgrund des geringen zur Verfügung stehenden Bauraums nicht eingesetzt werden kann. Aufgrund der V-förmigen Formgestaltung der Anschlagleiste 12 wird zwischen dem Bauteil 01 und der Anschlagleiste 12 eine Rinne 14 gebildet, durch die Feuchtigkeit abgeführt werden kann.

Neben der Abdeckleiste 08, der Schutzlasche 09 und der Anschlagleiste 12 sind auch noch zwei Einputzschenkel 15 und 16 an die Profilleiste 04 angeformt, die der Verankerung der Profilleiste 04 in der Putzschicht 06 dienen. Der Putzschenkel 15 weist dabei eine Fliesenkante 17 (siehe **Fig. 2**) auf, an der das Fliesenmaterial beim Verfliesen des Übergangsbereichs zwischen Bauteil 01 und Gebäude 03 ausgerichtet werden kann. In diesen Anwendungsfällen darf die Fliesenkante 17 nicht vom Putz der Putzschicht 06 überdeckt werden.

Zur Befestigung der Profilleiste 04 am Bauteil 01 dient ein beidseitig mit einer Klebeschicht versehenes Dichtband 18. Aufbau und Funktion der verschiedenen Teile der Profilleiste 04 werden nachfolgend an Hand des vergrößerten Querschnitts in **Fig. 2** näher erläutert.

Wie im Querschnitt der Profilleiste 04 in Fig. 2 erkennbar, ist die Abdeckleiste 08 einstückig an die Profilleiste 04 angeformt und besteht aus dem gleichen Material wie die Profilleiste 04, beispielsweise Hart-PVC. Um die Abdeckleiste 08 relativ zur Profilleiste 04 bewegen, nämlich verschwenken zu können, ist zwischen der Profilleiste 04 und der Abdeckleiste 08 ein Filmscharnier 19 vorgesehen. Bei Befestigung der Profilleiste 04 an dem in **Fig. 2** strichliniert angedeuteten Bauteil 01 kann die Abdeckleiste 08 durch elastische Verformung des Filmscharniers 19 seitlich verschwenkt werden, so dass das freie Ende der Abdeckleiste 08 an der Außenseite des Bauteils 01 zur Anlage kommt und die Abdeckleiste 08 dabei einen entsprechenden Schwenkwinkel einnimmt.

Seitlich der Abdeckleiste 08 ist ein Positionsstabilisator 20 an die Profilleiste 04 angeformt, der mit seinem freien Ende an der Außenseite des Bauteils 01 zur Anlage kommen kann. Entsprechend seiner Länge sichert der Positionsstabilisator 20 einen bestimmten Mindestabstand zwischen der Klebeschicht 21 an der Profilleiste 04 und der Klebeschicht 22 am Bauteil 01. Im unbelasteten Zustand steht dabei das Dichtband 18 zumindest geringfügig über den Positionsstabilisator 20 über, um dadurch die Möglichkeit zur Anbringung der Klebeschicht 22 am Bauteil 01 zu gewährleisten.

Die Klebeschichten 21 und 22 werden jeweils durch ein Klebevlies 23 und 24 realisiert. Das Dichtband 18 weist eine geschlossenzellige Porenstruktur auf, so dass die Fuge 07 zwischen dem Bauteil 01 und der Profilleiste 04 luftdicht abgedichtet ist und ein Gasaustausch durch die Fuge 07 im Wesentlichen ausgeschlossen wird.

## Patentansprüche

1. Profilleiste (04) zum Herstellen eines Übergangs zwischen einem Bauteil (01), insbesondere einem Rahmenteil, und einer angrenzenden Fläche eines Gebäudes (02), insbesondere einer oberen Putzschicht (03) eines Mauerwerks (02) oder Wandabschnitts oder einer Isolierschicht, wobei zwischen Profilleiste (04) und Bauteil (01) eine Fuge (07) gebildet wird, wobei an der Profilleiste (04) eine Abdeckleiste (08) vorgesehen ist, die die Fuge (07) zwischen Profilleiste (04) und Bauteil (01) sichtseitig übergreift, wobei die Abdeckleiste (08) beweglich, insbesondere schwenkbar, an der Profilleiste (04) befestigt ist, und wobei die Abdeckleiste (08) in Abhängigkeit vom Abstand zwischen Profilleiste (04) und Bauteil (01) in unterschiedlichen Stellungen, insbesondere in unterschiedlichen Schwenkwinkeln, mit ihrem freien Ende an der Außenseite des Bauteils (01) zur Anlage kommen kann, wobei die Abdeckleiste (08) einstückig an die Profilleiste (08) angeformt ist,
**dadurch gekennzeichnet,**
**dass** die Abdeckleiste (08) mit einem Filmscharnier (19) an der Profilleiste angelenkt ist.

2. Profilleiste nach Anspruch 1,
**dadurch gekennzeichnet,**
**dass** die Abdeckleiste (08) und die Profilleiste (04) aus dem gleichen Material hergestellt sind.

3. Profilleiste nach Anspruch 2,
**dadurch gekennzeichnet,**
**dass** die Abdeckleiste (08) und die Profilleiste (04) aus Kunststoff, insbesondere Hart-PVC, hergestellt sind.

4. Profilleiste nach einem der Ansprüche 1 bis 3,
**dadurch gekennzeichnet,**
**dass** Abdeckleiste (08) und die Profilleiste (04) durch Extrusion hergestellt sind.

5. Profilleiste nach einem der Ansprüche 1 bis 4,
**dadurch gekennzeichnet,**
**dass** zur Befestigung der Profilleiste (08) am Bauteil (04) ein Dichtband (18) mit beidseitiger Klebeschicht (21, 22) vorgesehen ist.

6. Profilleiste nach Anspruch 4,
**dadurch gekennzeichnet,**
**dass** die Klebeschichten (21, 22) jeweils von einem Klebevlies (23, 24) gebildet werden.

7. Profilleiste nach Anspruch 4 oder 5,
**dadurch gekennzeichnet,**
**dass** das Dichtband (18) im Wesentlichen luftdicht und/oder wasserdicht ausgebildet ist.

8. Profilleiste nach einem der Ansprüche 4 bis 6,
**dadurch gekennzeichnet,**
**dass** das Dichtband (18) eine geschlossenzellige Porenstruktur oder Schaumstruktur aufweist.

9. Profilleiste nach einem der Ansprüche 1 bis 8,
**dadurch gekennzeichnet,**
**dass** insbesondere seitlich des Dichtbandes (18) ein Positionsstabilisator (20) an der Profilleiste (04) vorgesehen, insbesondere einstückig angeformt, ist, der mit seinem freien Ende an der Außenseite des Bauteils (01) zur Anlage kommen kann und **dadurch** einen bestimmten Mindestabstand zwischen der Klebeschicht (21) an der Profilleiste (04) und der Klebeschicht (22) am Bauteil (01) sichert.

10. Profilleiste nach Anspruch 9,
**dadurch gekennzeichnet,**
**dass** das unbelastete Dichtband (18) mit seiner zum Bauteil (01) gerichteten Seite zumindest geringfügig über das freie Ende des Positionsstabilisators (20) übersteht.

11. Profilleiste nach einem der Ansprüche 1 bis 10,
**dadurch gekennzeichnet,**
**dass** an der Profilleiste (04) eine Anschlagleiste (12) vorgesehen, insbesondere einstückig angeformt, ist, wobei die Anschlagleiste (12) an der Außenseite des Bauteils (01) zur Anlage kommen kann und **dadurch** die lagerichtige Ausrichtung der Profilleiste (04) relativ zum Bauteil (01) gewährleistet.

12. Profilleiste nach Anspruch 11,
**dadurch gekennzeichnet,**
**dass** die einstückig angeformte Anschlagleiste (12) an einer Materialschwächung (13) von der Profilleiste (04) abtrennbar ist.

13. Profilleiste nach Anspruch 11 oder 12,
**dadurch gekennzeichnet,**
**dass** die Anschlagleiste (12) eine Ecke des Bauteils (01) umgreift.

14. Profilleiste nach einem der Ansprüche 1 bis 13,
**dadurch gekennzeichnet,**
**dass** zwischen Profilleiste (04) und Bauteil (01) eine Rinne (14) zur Abführung von Feuchtigkeit gebildet wird.

15. Profilleiste nach Anspruch 14,
**dadurch gekennzeichnet,**
**dass** die Rinne (14) von der Anschlagleiste (12)gebildet wird.

16. Profilleiste nach einem der Ansprüche 1 bis 15,
**dadurch gekennzeichnet,**
**dass** an der Profilleiste (04) zumindest ein Einputzschenkel (15, 16) vorgesehen, insbesondere einstückig angeformt, ist.

17. Profilleiste nach Anspruch 16,
**dadurch gekennzeichnet,**
**dass** am Einputzschenkel (15) eine Fliesenkante (17) vorgesehen ist, an der Fliesenmaterial zur Anlage kommen kann, um **dadurch** die lagerichtige Ausrichtung des Fliesenmaterials relativ zur Profilleiste (04) zu gewährleisten.

18. Profilleiste nach einem der Ansprüche 1 bis 17,
**dadurch gekennzeichnet,**
**dass** an der Profilleiste (04) eine Schutzlasche (09) vorgesehen, insbesondere einstückig angeformt ist, an der ein Abdeckmaterial, insbesondere eine Abdeckfolie, befestigbar ist.

19. Profilleiste nach Anspruch 18,
**dadurch gekennzeichnet,**
**dass** die Schutzlasche (09) an einer Materialschwächung (11) von der Profilleiste (04) abtrennbar ist.

20. Profilleiste nach Anspruch 18 oder 19,
**dadurch gekennzeichnet,**
**dass** an der Schutzlasche (09) ein Klebeband (10) vorgesehen ist, an dem das Abdeckmaterial angeklebt werden kann.

## Claims

1. A profile strip (04) for producing a transition between a component (01), in particular a frame part, and an adjoining surface of a building (02), in particular an upper plaster layer (03) of a brick wall (02) or wall section or an insulating layer, a joint (07) being formed between profile strip (04) and component (01), a cover strip (08) being provided on the profile strip (04), which overlaps the joint (07) between profile strip (04) and component (01) on the visible side, the cover strip (08) being fastened on the profile strip (04) so it is movable, in particular pivotable, and the cover strip (08) being able to be come into contact in various positions, in particular at various pivot angles, at its free end on the outer side of the component (01) as a function of the distance between profile strip (04) and component (01), the cover strip (08) being integrally molded on the profile strip (08),
**characterized in that** the cover strip (08) is linked on the profile strip using a film hinge (19).

2. The profile strip according to Claim 1,
**characterized in that** the cover strip (08) and the profile strip (04) are produced from the same material.

3. The profile strip according to Claim 2,
**characterized in that** the cover strip (08) and the profile strip (04) are produced from plastic, in particular hard PVC.

4. The profile strip according to one of Claims 1 to 3, **characterized in that** the cover strip (08) and the profile strip (04) are produced by extrusion.

5. The profile strip according to one of Claims 1 to 4,
**characterized in that** a sealing strip (18) having an adhesive layer (21, 22) on both sides is provided for fastening the profile strip (08) on the component (04).

6. The profile strip according to Claim 4,
**characterized in that** the adhesive layers (21, 22) are each formed by an adhesive nonwoven material (23, 24).

7. The profile strip according to Claim 4 or 5,
**characterized in that** the sealing strip (18) is implemented as substantially airtight and/or watertight.

8. The profile strip according to one of Claims 4 to 6,
**characterized in that** the sealing strip (18) has a closed-cell pore structure or foam structure.

9. The profile strip according to one of Claims 1 to 8,
**characterized in that** a position stabilizer (20) is provided on the profile strip (04), in particular integrally molded on, in particular laterally to the sealing strip (18), which can come into contact at its free end on the outer side of the component (01) and thus ensures a specific minimum distance between the adhesive layer (21) on the profile strip (04) and the adhesive layer (22) on the component (01).

10. The profile strip according to Claim 9,
**characterized in that** the side of the unloaded sealing strip (18) oriented toward the component (01) protrudes at least slightly beyond the free end of the position stabilizer (20).

11. The profile strip according to one of Claims 1 to 10,
**characterized in that** a stop strip (12) is provided on the profile strip (04), in particular integrally molded on, the stop strip (12) being able to come into contact on the outer side of the component (01) and thus ensuring the orientation of the profile strip (04) in the correct location relative to the component (1).

12. The profile strip according to Claim 11,
**characterized in that** the integrally molded-on stop strip (12) can be detached from the profile strip (04) at a material weak point (13).

13. The profile strip according to Claim 11 or 12,
**characterized in that** a stop strip (12) encloses a corner of the component (01).

14. The profile strip according to one of Claims 1 to 13,
**characterized in that** a channel (14) for draining moisture is formed between profile strip (04) and component (01).

15. The profile strip according to Claim 14, **characterized in that** the channel (14) is formed by the stop strip (12).

16. The profile strip according to one of Claims 1 to 15,
**characterized in that** at least one plastering leg (15, 16) is provided on the profile strip (04), in particular integrally molded on.

17. The profile strip according to Claim 16,
**characterized in that** a tile edge (17) is provided on the plastering leg (15), on which tile material can come into contact, in order to thus ensure the orientation in the correct location of the tile material relative to the profile strip (04).

18. The profile strip according to one of Claims 1 to 17,
**characterized in that** a protective tab (09) is provided on the profile strip (04), in particular integrally molded on, on which a cover material, in particular a cover film, is fastenable.

19. The profile strip according to Claim 18,
**characterized in that** the protective tab (09) can be removed from the profile strip (04) at a material weak point (11).

20. The profile strip according to Claim 18 or 19,
**characterized in that** an adhesive strip (10) is provided on the protective tab (09), on which the cover material can be glued.

## Revendications

1. Baguette de profilé (04) pour la fabrication d'une transition entre une pièce de construction (01), en particulier une pièce de cadre, et une surface adjacente d'un bâtiment (02), en particulier une couche de finition supérieure (03) d'un mur (02) ou une section de paroi ou une couche isolante, dans laquelle est formé un joint (07) entre la baguette de profilé (04) et la pièce de construction (01), dans laquelle une baguette de recouvrement (07) est prévue sur la baguette de profilé (04), chevauchant du côté visible le joint (07) entre la baguette de profilé (04) et la pièce de construction (01), dans laquelle la baguette de recouvrement (08) est fixée à la baguette de profilé (04) de façon mobile, en particulier de façon pivotante, et dans laquelle la baguette de recouvrement (08) peut s'appliquer avec son extrémité libre du côté extérieur de la pièce de construction (01), en fonction de l'espacement entre la baguette de profilé (04) et la pièce de construction (01), dans différentes positions, en particulier avec différents angles de pivotement, dans laquelle la baguette de recouvrement (08) est conçue intégralement sur la baguette de profilé (08,
**caractérisée en ce que**
la baguette de recouvrement (08) est articulée sur la baguette de profilé à l'aide d'une charnière pelliculaire (19).

2. Baguette de profilé selon la revendication 1,
**caractérisée en ce que**
la baguette de recouvrement (08) et la baguette de profilé (04) sont constituées du même matériau.

3. Baguette de profilé selon la revendication 2,
**caractérisée en ce que**
la baguette de recouvrement (08) et la baguette de profilé (04) sont constituées d'une matière plastique, en particulier de PVC dur.

4. Baguette de profilé selon l'une des revendications 1 à 3,
**caractérisée en ce que**
la baguette de recouvrement (08) et la baguette de profilé (04) sont réalisées par extrusion.

5. Baguette de profilé selon l'une des revendications 1 à 4,
**caractérisée en ce que**
pour la fixation de la baguette de profilé (08) sur la pièce de construction (04), il est prévu une bande d'étanchéité (18) avec une couche adhésive double-face (21, 22).

6. Baguette de profilé selon la revendication 4,
**caractérisée en ce que**
les couches adhésives (21, 22) sont formées respectivement par un voile adhésif (23, 24).

7. Baguette de profilé selon la revendication 4 ou 5,
**caractérisée en ce que**
la bande d'étanchéité (18) est conçue essentiellement étanche à l'air et/ou étanche à l'eau.

8. Baguette de profilé selon l'une des revendications 4 à 6,
**caractérisée en ce que**
la bande d'étanchéité (18) comporte une structure à pores fermés ou une structure de mousse.

9. Baguette de profilé selon l'une des revendications 1 à 8,
**caractérisée en ce que**
un stabilisateur de position (20) est prévu sur la baguette de profilé (04), en particulier sur le côté de la bande d'étanchéité (18), en étant en particulier moulé en une seule pièce, capable de s'appliquer avec son extrémité libre du côté extérieur de la pièce de construction (01), et dispositif d'accouplement garantir ainsi un certain écart minimal entre la couche adhésive (21) sur la baguette de profilé (04) et la couche adhésive (22) sur la pièce de construction (01).

10. Baguette de profilé selon la revendication 9,
**caractérisée en ce que**
la bande d'étanchéité non chargée (18) dépasse, avec son côté tourné vers la pièce de construction (01), au moins légèrement par-dessus l'extrémité libre du stabilisateur de position (20).

11. Baguette de profilé selon l'une des revendications 1 à 10,
**caractérisée en ce que**
une baguette de butée (12) est prévue sur la baguette de profilé (04), en étant en particulier moulée intégralement, la baguette de butée (12) pouvant s'appliquer du côté extérieur de la pièce de construction (01) et ainsi garantir l'orientation correcte de la baguette de profilé (04) par rapport à la pièce de construction (01).

12. Baguette de profilé selon la revendication 11,
**caractérisée en ce que**
la baguette de butée (12) moulée intégralement peut être détachée de la baguette de profilé (04) sur une partie affaiblie du matériau (13).

13. Baguette de profilé selon la revendication 11 ou 12,
**caractérisée en ce que**
la baguette de butée (12) entoure un coin de la pièce de construction (01).

14. Baguette de profilé selon l'une des revendications 1 à 13,
entre la baguette de profilé (04) et la pièce de construction (01), une gouttière (14) est formée pour l'évacuation de l'humidité.

15. Baguette de profilé selon la revendication 14,
**caractérisée en ce que**
la gouttière (14) est formée par la baguette de butée (12).

16. Baguette de profilé selon l'une des revendications 1 à 15,
**caractérisée en ce que**
il est prévu au moins une branche de finition (15, 16), en particulier moulée intégralement, sur la baguette de profilé (04).

17. Baguette de profilé selon la revendication 16,
**caractérisée en ce que**
une arête de carreau (17), sur laquelle peut s'appliquer un matériau de carreau, est prévue sur la branche de finition (15), pour ainsi garantir l'orientation correcte du matériau de carreau par rapport à la baguette de profilé (04).

18. Baguette de profilé selon l'une des revendications 1 à 17,
**caractérisée en ce que**
une boucle protectrice (09) est prévue sur la baguette de profilé (04), en particulier moulée intégralement, sur laquelle peut être fixé un matériau de revêtement, en particulier un film couvrant.

19. Baguette de profilé selon la revendication 18,
**caractérisée en ce que**
la boucle protectrice (09) peut être détachée de la baguette de profilé (04) sur une partie affaiblie du matériau (11).

20. Baguette de profilé selon la revendication 18 ou 19,
**caractérisée en ce que**
une bande adhésive (10), sur laquelle peut être collée le matériau de revêtement, est prévue sur la boucle protectrice (09).
